# EUROPÄISCHE PATENTSCHRIFT

(11) **EP 0 676 365 B1**
(45) Veröffentlichungstag und Bekanntmachung des Hinweises auf die Patenterteilung: **23.12.1998**
(21) Anmeldenummer: 94120792.0
(22) Anmeldetag: 28.12.1994
(51) Int. Cl.: B66D 1/50, B66D 1/30

(54) **Mooringwinde sowie Verfahren zur Windensteuerung**
Mooring winch and method controlling the cable of a winch
Treuil pour l'amarrage et procédé pour contrôler le câble d'un treuil

(30) Priorität: 12.03.1994 DE 4408395
(43) Veröffentlichungstag der Anmeldung: 11.10.1995
(73) Patentinhaber: HATLAPA Uetersener Maschinenfabrik GmbH & Co., D-25436 Uetersen (DE)
(72) Erfinder: Nürnberg, Alexander, Dr.-Ing., D-25361 Krempe (DE); Harder, Hans-Hermann, D-25358 Sommerland (DE)
(74) Vertreter: Hansmann, Dierk, Dipl.-Ing.

(56) Entgegenhaltungen:
- CH-A- 409 673
- DE-A- 1 901 389
- DE-A- 2 017 948
- DE-A- 2 453 487
- DE-A- 2 649 511
- DE-A- 3 819 934
- GB-A- 2 013 375
- US-A- 4 636 962
- US-A- 5 296 791

## Beschreibung

Die Erfindung betrifft eine Mooringwinde für ein Schiff, die mit einem Antrieb, mindestens einer Windentrommel sowie einem den Antrieb an die Windentrommel ankoppelnden Getriebe versehen ist und bei der der Antrieb als ein Drehstromasynchronmotor ausgebildet ist, der mit einer Drehzahlregelung verbunden ist, die zur Istwerterfassung der Drehzahl mit einem Drehzahlgeber versehen ist, der im Bereich des Antriebes angeordnet ist und bei der im Bereich des Antriebes eine Bremseinrichtung angeordnet ist.

Darüber hinaus betrifft die Erfindung ein Verfahren zum Betrieb einer Mooringwinde an Bord eines Schiffes, bei dem im Bereich eines Bedienpultes ein vorzugebender Seilzug definiert wird und der vorgegebene Seilzug von einem als Drehstromasynchronmotor ausgebildeten Antrieb gehalten wird, der über einen Frequenzumrichter angesteuert ist sowie bei dem bei geöffneter Bremse der Seilzug im Stillstand des Antriebes über das generierte elektrische Feld gehalten wird.

Bei Lade- oder Löschvorgängen im Bereich einer Pier wird das Schiff mit Festmacherleinen im Bereich der Pier festgemacht. Ein vergleichbarer Arbeitsablauf wird beispielsweise auch dann durchgeführt, wenn das Schiff zur Durchführung von Wartungs- oder Überholungsarbeiten im Bereich eines Schwimmdocks festgemacht wird. Bei diesen Vorgängen ist es von besonderer Wichtigkeit, eine relativ genaue Positionierung des Schiffes vorzugeben. Als Störgrößen treten bei derartigen Schiffspositionierungen beispielsweise Strömungs-, Wind- und Tideeinflüsse auf. Darüber hinaus können auch aufgrund von durchgeführten Lade- und Löschvorgängen Längsbewegungen des Schiffes hervorgerufen werden.

Um ein manuelles Einholen oder Ausstecken der Festmacherleinen bei Tiefgangs- oder Wasserstandsveränderungen zu vermeiden, werden Mooringwinden mit Konstantzugautomatik eingesetzt. Hierdurch werden die jeweils auftretenden Verspannkräfte vorgegeben und bei einer Krafterhöhung oder einer Krafterniedrigung aufgrund von Störeinflüssen erfolgt eine automatische Längenkorrektur der Leinen.

Grundsätzlich ist es bereits bekannt, derartige Mooringwinden mit einem elektrischen Antrieb zu versehen. Es sind jedoch spezielle Drehmoment- oder Zugkraftmeßeinrichtungen erforderlich, um eine funktionsgerechte Betriebsweise zu gewährleisten. Diese Elemente erhöhen jedoch die Komplexität und damit die Störanfälligkeit der Anordnung, darüber hinaus ist auch keine optimale Ausnutzung des gesamten zur Verfügung stehenden Einstellbereiches gegeben.

In der GB-A-2 013 375 wird eine Mooringwinde beschrieben, die von einem Asynchronmotor angetrieben ist. Der Motor ist polumschaltbar. Zur Drehzahlerfassung ist ein Drehzahlgeber vorgesehen und ein Stillsetzen kann mit Hilfe einer Bremseinrichtung erfolgen. Zur Einstellung unterschiedlicher Betriebszustände erfolgt eine Variation der Speisungsfrequenz.

In der US-A-4 636 962 wird eine mit Winden versehene Hubeinrichtung beschrieben. Es ist eine speicherprogrammierbare Steuerung vorgesehen, die zur Erfassung von Ist-Positionierungen der Winden an Inkrementalgeber angeschlossen ist.

Aus der CH-A-409 673 ist es für Winden bekannt, eine Beeinflussung des Betriebsverhaltens durch Polumschaltung vorzunehmen. Bei einem Stillstand der Winde ist kein Drehmoment erzeugbar. Bei einem Stillstand wird eine Bremseinrichtung in Abhängigkeit von einer Zeitschaltung zyklisch geöffnet, um gegebenenfalls Seillängenänderungen vornehmen zu können.

Aus der DE-A-38 19 934 ist ein Aufzug mit Seilaufhängung bekannt. Zur Ermöglichung eines geringen Energieverbrauches ist eine Steuerung vorgesehen, um ein sanftes Anfahren und Abbremsen zu ermöglichen.

Die US-A-5 296 791 beschreibt in allgemeiner Art und Weise ein Hebezeug.

Aus der DE-A-26 49 511, der DE-A-20 17 948 und der DE-A-19 01 389 sind allgemeine Anwendungen von Winden bekannt.

Aufgabe der vorliegenden Erfindung ist es, eine Mooringwinde der einleitend genannten Art derart zu konstruieren, daß sowohl ein einfacher Aufbau als auch ein großer nutzbarer Reglungsbereich gewährleistet ist.

Diese Aufgabe wird erfindungsgemäß dadurch gelöst, daß daß zwei außenliegenden Bordscheiben und eine einen Seilspeicherteil von einem Arbeitsteil trennende innenliegende Bordscheibe im Bereich der Windentrommel angeordnet sind, daß zur Ansteuerung des Antriebes ein Frequenzumrichter angeordnet ist und daß der Frequenzumrichter entkoppelte Regelungen für den Drehmoment- und den Flußregelkreis aufweist.

Weitere Aufgabe der vorliegenden Erfindung ist es, das Steuerverfahren der einleitend genannten Art zu optimieren.

Diese Aufgabe wird erfindungsgemäß dadurch gelöst, daß die Ansteuerung des Frequenzumrichters mit Hilfe eines Raumzeigermodulationsverfahrens erfolgt und daß für einen Drehmomentregelkreis und einen Flußregelkreis entkoppelte Regelungen verwendet werden.

Ein derartiger Antrieb ist in der Lage, über einen beliebig langen Zeitraum das Nennmoment im Stillstand abzugeben. Hierdurch ist es möglich, eine sehr effektive Lastübernahme vom Motor zur Bremse beziehungsweise von der Bremse zum Motor durchzuführen. Insbesondere werden auch Schwingungen vermieden, die durch ein Aufschaukeln aufgrund einer diskontinuierlichen Steuerung entstehen können. Durch die meßtechnische Erfassung der Drehzahl wird ein sehr einfacher und störungsunanfälliger Aufbau bereitgestellt. Die Vorrichtung ist somit insbesondere dafür geeignet, zuverlässig im Bereich der rauhen Arbeitsbedingungen an Bord eines Schiffes eingesetzt zu werden.

Eine hochgenaue Drehzahl und Positionserfassung ist dadurch möglich, daß der Drehzahlgeber als ein Inkrementalwinkelgeber ausgebildet ist.

Zur Bereitstellung einer flexiblen Steuermöglichkeit wird vorgeschlagen, daß zur Koordinierung des Antriebes eine als speicherprogrammierbare Steuerung vorgesehen ist.

Eine Aufteilung der Windentrommel zur Gewährleistung gleicher wirksamer Wickelradien wird dadurch realisiert, daß zur Seilführung zwei außenliegenden Bordscheiben und eine einen Seilspeicherteil von einem Arbeitsteil trennende innenliegende Bordscheibe im Bereich der Windentrommel angeordnet sind.

Zur Durchführung der elektrischen Speisung ist vorgesehen, daß zur Ansteuerung des Antriebes ein Frequenzumrichter angeordnet ist.

Insbesondere ist es zweckmäßig, daß der Frequenzumrichter entkoppelte Regelungen für den Drehmoment- und den Flußregelkreis aufweist.

Ein digital einfach zu realisierendes Steuerverfahren wird dadurch vorgegeben, daß zur Parametrierung des Frequenzumrichters ein Personalcomputer vorgesehen ist.

Zur Reduzierung der erforderlichen Betriebszeit des Antriebes wird vorgeschlagen, daß nach einem vorgebbaren Stillstandsintervall des Antriebes automatisch ein Festsetzen der Bremseinrichtung initialisiert wird.

Zur Anpassung an sich ändernde Randbedingungen nach einem Festsetzen der Bremse wird vorgeschlagen, daß in einem vorgebbaren Taktbetrieb die Bremse periodisch zur Erfassung einer tatsächlich anstehenden Last gelöst wird.

Zur Gewährleistung einer genauen Positionseinhaltung wird vorgeschlagen, daß eine Lastübernahme von der Lamellenbremse zum Antrieb erst dann durchgeführt wird, wenn der Antrieb das Motornennmoment wieder aufgebaut hat.

Zur Gewährleistung ausgeglichener energetischer Verhältnisse wird vorgeschlagen, daß eine Aufnahme und ein Abbau der bei einem generatorischen Betrieb in einen Zwischenkreis des Frequenzumrichters eingespeisten Energie durch Einsatz eines Bremschoppers gesteuert werden. Die Energie kann aber auch in das Netz zurückgespeist werden.

In der Zeichnung sind Ausführungsbeispiele der Erfindung schematisch dargestellt. Es zeigen:
- Fig. 1: eine Prinzipdarstellung der Mooringwinde mit Getriebe und Antrieb
**und**
- Fig. 2: ein vereinfachtes Schaltschema der elektrischen Anordnung.

Entsprechend der Ausführungsform in Fig. 1 ist die Mooringwinde (1) über ein Getriebe (2) mit einem Antrieb (3) verbunden. Der Antrieb (3) ist als ein Drehstromasynchronmotor ausgebildet, der mit einer Lamellenbremse (4) und einem Drehzahlgeber (5) versehen ist. Der Drehzahlgeber (5) ist als ein Inkrementalwinkelgeber ausgebildet. Die Lamellenbremse (4) ermöglicht über eine elektromechanische Kraftentfaltung eine Abbremsung der Mooringwinde (1) und des Antriebes (3).

Die Mooringwinde (1) ist mit zwei außenliegenden Bordscheiben (6) und einer innenliegenden Bordscheibe (7) versehen. Die innenliegende Bordscheibe (7) ist mit einer radialen länglichen Öffnung versehen, deren Kanten so beschaffen sind, daß ein auf der Mooringwinde (1) bevorratetes Seil sicher von einem Seilspeicherteil (8) zu einem Arbeitsteil (9) umgewickelt werden kann. Das gleiche gilt für einen Umwickelvorgang vom Arbeitsteil (9) zum Seilspeicherteil (8). Durch die innenliegende Bordscheibe (7) wird das Seilspeicherteil (8) vom Arbeitsteil (9) getrennt. Das Arbeitsteil (9) stellt sicher, daß der Windenbetrieb unter Vorgabe eines konstant zu haltenden Seilzuges bei einem gleichbleibenden Wirkdurchmesser der Trommel durchgeführt werden kann.

Die elektrische Verschaltung ist in Fig. 2 dargestellt. Der Antrieb (3) ist über eine dreiphasige Anschlußleitung (10) an ein Steuergerät (11) angeschlossen. Das Steuergerät (11) wird von einem dreiphasigen Drehstromnetz (12) gespeist. An das Steuergerät (11) ist der Drehzahlgeber (5) angeschlossen. Das Steuergerät (11) wird von einer Steuerung (13) koordiniert, die beispielsweise als speicherprogrammierbare Steuerung ausgebildet sein kann. Zur Verbindung der Steuerung (13) mit dem Steuergerät (11) sind eine Meßwertübertragung (14) und eine Sollwertübertragung (15) vorgesehen. Die Meßwertübertragung (14) erfolgt vom Steuergerät (11) in Richtung auf die Steuerung (13) und die Sollwertübertragung (15) von der Steuerung (13) in Richtung auf das Steuergerät (11). Die Steuerung (13) ist darüber hinaus über eine Signalübertragung (16) an ein Bedienpult (17) angeschlossen. Mit Hilfe des Bedienpultes (17) können manuelle Bedienvorgaben an die Steuerung (13) übertragen werden.

Das Steuergerät (11) ist als ein Frequenzumrichter mit Raumzeigermodulationsverfahren ausgebildet, der den Antrieb (3) ansteuert und vom Drehstromnetz (12) gespeist wird. Als Drehstromnetz (12) kann das übliche Bordnetz des Schiffes verwendet werden.

Ein Benutzungsablauf erfolgt derart, daß vom Bedienpult (17) aus manuelle Steuervorgaben generiert werden und die entsprechenden Signalen über die Signalübertragung (16) an die Steuerung (13) übermittelt werden. Die Steuerung (13) erhält darüber hinaus über die Meßwertübertragung (14) die Istwerte zur aktuellen Drehzahl des Antriebes (3). Aus diesen Daten werden von der Steuerung (13) die Sollwerte für den Frequenzumrichter generiert. Grundsätzlich ist es möglich, den Windenantrieb auf ein frei wählbares konstantes Haltemoment zu regeln. Dies resultiert daraus, daß der Antrieb in der Lage ist, über einen beliebig langen Zeitraum das Nennmoment im Stillstand abzugeben. Diese Eigenschaft macht den Drehstromasynchronmotor mit Frequenzumrichter und Raumzeigermodulationsverfahren in besonderer Weise für einen automatischen Mooringbetrieb geeignet.

Ein elektrischer Drehstromasynchronmotor läßt sich in übersichtlicher Weise durch ein mathematisches Modell beschreiben, so daß das aktuelle wirksame Motormoment, das proportional zum Seilzug ist, bei einer gegebenen Frequenzumrichterschaltung auch im Stillstand aus den elektrischen Zustandsgrößen des Motors berechnet werden kann. Aufgrund dieser mathematischen Herleitbarkeit ist es nicht erforderlich, zur Bestimmung des Momentes mechanische oder elektromechanische Messungen durchzuführen.

Im Detail ergibt sich somit der folgende Arbeitsablauf. Zunächst wird am Bedienpult der einzuhaltende Seilzug vorgegeben. Danach erfolgt eine Einstellung des vorgegebenen Seilzuges an der Winde durch Ansteuerung des Antriebes (3) über den Drehmoment- und Flußregelkreis des Frequenzumrichters. Bei geöffneter Bremse (4) kann der Seilzug im Stillstand über das erzeugte elektrische Feld gehalten werden. Nach Erreichen einer vorwählbaren Zeitspanne für einen Antriebsstillstand ist es möglich, ein automatisches Ansprechen der Bremse (4) vorzusehen und den Antrieb (3) zu deaktivieren, um den erforderlichen Energieaufwand zu reduzieren. Grundsätzlich ist aber auch ein Permanentbetrieb des Antriebes (3) denkbar. Wird die Variante mit dem automatischen Ansprechen der Bremse (4) verwendet, so wird die Bremse (4) in einer vorgegebenen Taktung zur Überprüfung der jeweils tatsächlich anstehenden Last gelöst.

Eine Lastübernahme durch den Antrieb (3) nach einem vorhergehenden Ansprechen der Bremse (4) erfolgt erst dann, wenn das Motornennmoment wieder ansteht und der hierfür erforderliche Feldaufbau abgeschlossen ist. Eine Aufnahme und ein Abbau der bei einem generatorischen Betrieb in den Zwischenkreis des Frequenzumrichters eingespeisten Energie ist durch den Einsatz eines Bremschoppers möglich. Die Motorkennlinien sind frei programmierbar. Hierdurch wird eine Berücksichtigung unterschiedlicher Seileigenschaften möglich. Darüber hinaus wird ein Aufschaukeln des Systems durch Schwingungsunterdrückung vermieden.

Die Mooringwinde (1) und der Antrieb (3) können im freien Decksbereich des Schiffes angeordnet werden. Der erforderliche Schaltschrank und der Frequenzumrichter des Steuergerätes (14) werden an einer nahezu beliebig vorgebbaren Stelle unterhalb des Deckes witterungsgeschützt aufgestellt.

## Patentansprüche

1. Mooringwinde für ein Schiff, die mit einem Antrieb (3), mindestens einer Windentrommel sowie einem den Antrieb (3) an die Windentrommel ankoppelnden Getriebe (2) versehen ist und bei der der Antrieb (3) als ein Drehstromasynchronmotor ausgebildet ist, der mit einer Drehzahlregelung verbunden ist, die zur Istwerterfassung der Drehzahl mit einem Drehzahlgeber (5) versehen ist, der im Bereich des Antriebes (3) angeordnet ist und bei der im Bereich des Antriebes eine Bremseinrichtung (4) angeordnet ist, dadurch gekennzeichnet, daß zwei außenliegenden Bordscheiben (6) und eine einen Seilspeicherteil (8) von einem Arbeitsteil (9) trennende innenliegende Bordscheibe (7) im Bereich der Windentrommel angeordnet sind, daß zur Ansteuerung des Antriebes (3) ein Frequenzumrichter (11) angeordnet ist und daß der Frequenzumrichter entkoppelte Regelungen für den Drehmoment- und den Flußregelkreis aufweist.

2. Mooringwinde nach Anspruch 1, dadurch gekennzeichnet, daß der Drehzahlgeber (5) als ein Inkrementalwinkelgeber ausgebildet ist.

3. Mooringwinde nach Anspruch 1 oder 2, dadurch gekennzeichnet, daß zur Koordinierung des Antriebes (3) eine als speicherprogrammierbare Steuerung ausgebildete Steuerung (13) vorgesehen ist.

4. Mooringwinde nach einem der Ansprüche 1 bis 3, dadurch gekennzeichnet, daß zur Parametrierung des Frequenzumrichters ein Personalcomputer vorgesehen ist.

5. Verfahren zum Betrieb einer Mooringwinde an Bord eines Schiffes, bei dem im Bereich eines Bedienpultes (17) ein vorzugebender Seilzug definiert wird und der vorgegebene Seilzug von einem als Drehstromasynchronmotor ausgebildeten Antrieb (3) gehalten wird, der über einen Frequenzumrichter (11) angesteuert ist sowie bei dem bei geöffneter Bremse der Seilzug im Stillstand des Antriebes über das generierte elektrische Feld gehalten wird, dadurch gekennzeichnet, daß die Ansteuerung des Frequenzumrichters mit Hilfe eines Raumzeigermodulationsverfahrens erfolgt und daß für einen Drehmomentregelkreis und einen Flußregelkreis entkoppelte Regelungen verwendet werden.

6. Verfahren nach Anspruch 5, dadurch gekennzeichnet, daß nach einem vorgebbaren Stillstandsintervall des Antriebes automatisch ein Festsetzen der Bremseinrichtung initialisiert wird.

7. Verfahren nach Anspruch 5 oder 6, dadurch gekennzeichnet, daß in einem vorgebbaren Taktbetrieb die Bremse periodisch zur Erfassung einer tatsächlich anstehenden Last gelöst wird.

8. Verfahren nach einem der Ansprüche 5 bis 7, dadurch gekennzeichnet, daß eine Lastübernahme von der Lamellenbremse zum Antrieb erst dann durchgeführt wird, wenn der Antrieb das Motornennmoment wieder aufgebaut hat.

9. Verfahren nach einem der Ansprüche 5 bis 8, dadurch gekennzeichnet, daß eine Aufnahme und ein Abbau der bei einem generatorischen Betrieb in einen Zwischenkreis des Frequenzumrichters eingespeisten Energie durch Einsatz eines Bremschoppers gesteuert werden.

## Claims

1. Mooring winch for a ship, which winch is provided with a drive (3), at least one winch drum and also a gear unit (2) coupling the drive (3) to the winch drum, and wherein the drive (3) is constructed as a rotary current asynchronous motor which is connected to a speed-regulating system which is provided, for the purpose of ascertaining the actual value of the speed, with a speed transmitter (5) which is disposed in the region of the drive (3), and wherein a braking arrangement (4) is disposed in the region of the drive, characterised in that two external flanged pulleys (6), and an internal flanged pulley (7) which separates a cable-storage part (8) from a working part (9), are disposed in the region of the winch drum, that a frequency- converter (11) is disposed for the purpose of activating the drive (3) and that the frequency-converter has decoupled regulating systems for the torque-regulating circuit and the flux-regulating circuit.

2. Mooring winch according to claim 1, characterised in that the speed-transmitter (5) is constructed as an incremental angle transmitter.

3. Mooring winch according to claim 1 or 2, characterised in that a control system (13) constructed as a stored-program control system is provided for the purpose of coordinating the drive (3).

4. Mooring winch according to one of claims 1 to 3, characterised in that a personal computer is provided for the purpose of parameterizing the frequency-converter.

5. Method of operating a mooring winch on board a ship, wherein a cable tension to be predetermined is defined in the region of a control console (17) and the predetermined cable tension is maintained by a drive (3) which is constructed as a rotary current asynchronous motor and is activated via a frequency-converter (11), and also wherein, with the brake open, the cable tension is maintained via the generated electrical field when the drive is shut down, characterised in that the activation of the frequency-converter takes place with the aid of a space-indicator modulation method and that decoupled regulating systems are used for a torque-regulating circuit and a flux-regulating circuit.

6. Method according to claim 5, characterised in that, after a predeterminable shut-down interval of the drive, setting of the braking arrangement is initialised automatically.

7. Method according to claim 5 or 6, characterised in that, in a predeterminable fixed-cycle operation, the brake is periodically released for the purpose of ascertaining a load that is actually occurring.

8. Method according to one of claims 5 to 7, characterised in that the taking-over of a load from the multiple-plate brake to the drive is carried out only when the drive has built up the rated moment of the motor again.

9. Method according to one of claims 5 to 8, characterised in that the absorption and reduction of the energy fed into an intermediate circuit of the frequency-converter in a generatory operation are controlled by the use of a braking chopper.

## Revendications

1. Treuil pour l'amarrage d'un bateau qui est muni d'une conmande (3) d'au moins un tambour de treuil, ainsi que d'un mécanisme (2) qui accouple la commande (3) au tambour de treuil, treuil dans le cas duquel la commande (3) a été prévue sous la forme d'un moteur asynchrone à courant triphasé qui est relié à un réglage de vitesse, lequel , pour relever la valeur réelle de la vitesse, est muni d'un transmetteur de vitesse (5) qui est monté dans la zone de la commande (3) et dans le cas duquel dans la zone de la commande, il a été prévu un dispositif de freinage (4), le treuil d'amarrage étant caractérisé en ce qu'il a été prévu dans la zone du tambour de treuil deux poulies à rebord montées extérieurement (6) et une poulie à rebord montée intérieurement (7) qui sépare une partie d'emmagasinage de câble (8) d'une partie de travail (9), en ce que, pour l'actionnement de la commande (3) il a été prévu un convertisseur de fréquence (11) et en ce que le convertisseur de fréquence comporte des réglages désaccouplés pour le circuit de réglage du couple de rotation et pour le circuit de réglage du flux de courant.

2. Treuil pour l'amarrage suivant la revendication 1, caractérisé en ce que le transmetteur de vitesse (5) a été prévu sous la forme d'un transmetteur à incrément d'angle.

3. Treuil pour l'amarrage suivant l'une ou l'autre des revendications 1 et 2, caractérisé en ce que, pour la coordination de la commande (3), il a été prévu un dispositif de réglage (13) se présentant sous la forme d'un dispositif de réglage pouvant être programmé par mémoire.

4. Treuil pour l'amarrage suivant l'une quelconque des revendications 1 à 3, caractérisé en ce que, pour le paramétrage du convertisseur de fréquence , il a été prévu un ordinateur personnel.

5. Procédé d'actionnement d'un treuil pour l'amarrage à bord d'un bateau, dans le cas duquel une traction de câble à obtenir est définie au tableau d'un pupitre de commande (17) et la traction de câble obtenue est maintenue par une commande (3) ayant été prévue sous la forme d'un moteur asynchrone à courant triphasé qui est réglée à l'intervention d'un convertisseur de fréquence ainsi que dans le cas duquel , lorsque le frein est desserré, la traction du câble, tandis que la commande est à l'arrêt, est maintenue par le champ électrique engendré, le procédé étant caractérisé en ce que le réglage du convertisseur de fréquence a lieu par un procédé de modulation par indicateur d'intervalle et en ce que pour un circuit de réglage du couple de rotation et pour un circuit de réglage du flux du courant, il est utilisé des réglages désaccouplés.

6. Procédé suivant la revendication 5 caractérisé en ce qu'après un intervalle d'arrêt donné de la commande débute automatiquement un serrage du dispositif de freinage.

7. Procédé suivant l'une ou l'autre des revendications 5 et 6, caractérisé en ce que, pour un fonctionnement rythmé donné, le frein est desserré périodiquement pour le relèvement d'une charge effectivement existante.

8. Procédé suivant l'une quelconque des revendications 5 à 7, caractérisé en qu'une transmission de la charge du frein à disques à la commande n'est effectuée que lorsque la commande a rétabli le couple moteur.

9. Procédé suivant l'une quelconque des revendications 5 à 8 caractérisé en ce qu'une absorption et une suppression de l'énergie emmagasinée lors du fonctionnement en génératrice dans un circuit intermédiaire du convertisseur de fréquence sont réglées par utilisation d'un pulsateur de frein.
